# EUROPÄISCHE PATENTSCHRIFT

(11) **EP 3 453 372 B1**
(45) Veröffentlichungstag und Bekanntmachung des Hinweises auf die Patenterteilung: **29.03.2023**
(21) Anmeldenummer: 17190192.9
(22) Anmeldetag: 08.09.2017
(51) Int. Cl.: A61G 7/10

(54) **HUBSCHERENSYSTEM FÜR BADEWANNENLIFTER**
SCISSOR LIFT SYSTEM FOR A BATH LIFT
SYSTÈME DE LEVAGE À BARRES CROISÉES POUR ÉLÉVATEUR DE BAIN

(43) Veröffentlichungstag der Anmeldung: 13.03.2019
(73) Patentinhaber: Drive Medical GmbH & Co. KG, 88316 Isny im Allgäu (DE)
(72) Erfinder: Kempter, Robert, 88316 Isny (DE)
(74) Vertreter: VKK Patentanwälte PartG mbB

(56) Entgegenhaltungen:
- EP-A2- 1 598 042
- WO-A1-91/15179
- DE-A1- 4 327 897
- DE-A1-102004 030 456

## Beschreibung

Die vorliegende Erfindung betrifft ein Hubscherensystem für Badewannenlifter, aufweisend eine Bodenplatte und eine Deckplatte und zwischen diesen angeordnete Hubscherenarme, wobei Enden der Hubscherenarme jeweils in an der Boden- bzw. Deckplatte angeordneten Führungen beweglich geführt ausgebildet sind und wobei die gleichorientierten Enden zweier zueinander horizontal beabstandeter Hubscherenarme durch eine Welle miteinander verbunden ausgebildet sind.

Badewannenlifter bieten für viele körperlich eingeschränkte Menschen eine unfall- und möglichst schmerzfreie Möglichkeit der Körperhygiene. Dabei ist es essentiell, dass die Badewannenlifte so ausgestaltet sind, dass sie eine möglichst komfortable und sichere Bedienung ermöglichen. Unruhige, schwankende Bewegungen des Lifters, welche durch weiche Materialien und fehlende stabilisierende Verbindungen und Führungen verursacht werden, führen zu Verletzungsgefährdungen und einem unsicheren Gefühl beim Benutzer, ihnen ist daher entgegenzuwirken.

Das Hubscherensystem eines solchen Lifters ermöglicht eine Abstandsveränderung zwischen Boden- und Deckplatte, die üblicherweise einen Sitz trägt oder als solcher ausgebildet ist. Der Antrieb hierfür ist üblicherweise in einer Rückenlehne angeordnet und treibt ein oder mehrere Zahnräder an, die auf einer vertikalen, an der Bodenplatte befestigten bzw. angelenkten Zahnstange laufen. Zur Stabilisierung dieser vertikalen Bewegung werden Hubscheren verwendet, deren Enden jeweils horizontal in Boden- und Deckplatte geführt sind. Diese Führung begrenzt zwar die Bewegung der Hubscherenarme nach außen, verhindern jedoch nicht ein Verdrehen der Hubscherenarmenden zueinander. Das führt zu starken seitlichen Neigebewegungen der Deckplatte unter Last, was einem Benutzer ein Unsicherheitsgefühl vermittelt.

Aus der DE 43 27 897 A1 ist eine Hebebühne zum Heben von Lasten bekannt, die eine Standebene und eine Plattform sowie zwei hubscherenartig an diesem angeordnete Beinpaar. Dabei ist jeweils ein Ende eines Beines eine Paares an der Standebene bzw. der Plattform angelenkt und das andere Ende an der jeweils anderen Ebene gleitbar ausgebildet. Ebenso ist eine verschiebbare Verbindung über Zahnstangen und Ritzel vorgesehen. Nachteilig an dieser Lösung ist die starke Belastung von Zahnstange und Ritzel durch große Gewichte. Die Belastung auf diese Elemente wird bei einer Höhenverstellung der Plattform noch verstärkt, was insgesamt zu einer schnellen Abnutzung der Zahnstange und Ritzel führt. Bei nicht rechtzeitigem Wechsel ist damit die Gefahr eines Abrutschens der Plattform deutlich erhöht und die generelle Haltbarkeit der Vorrichtung verringert.

Die EP 1 598 042 sieht eine höhenverstellbare Trage vor, wobei die Höhenverstellbarkeit über Scherenarme realisiert ist, deren Enden teilweise über Ritzel in Zahnstangen geführt sind. Auch hier ist die Belastung durch Gewicht und Höhenverstellung auf die Führung groß und führt zu negativen Abnutzungserscheinungen.

Die DE 10 2004 030456 A1 offenbart eine Hubeinrichtung mit Scherenarmen für einen Badelifter, bei dem eine Rückenlehne über einen Zahnstangenantrieb geführt ist. Für die Führung der Scherenarme an Boden bzw. Sitzplatte sind lediglich Schienen vorgesehen. Die Verstellung der Höhe findet über einen separaten Zahnstangenantrieb an der Rückenlehne statt, der ein Verrutschen der Scherenarme verhindert. Nachteilig an dieser Lösung ist der aufwendige Aufbau und die starke Belastung der lediglich einen Zahnstange.

Die der vorliegenden Erfindung zugrunde liegende Aufgabe ist es daher, ein sicheres Hubscherensystem anzugeben.

Diese Aufgabe wird bei einem Hubscherensystem für Badewannenlifter, aufweisend eine Bodenplatte und eine Deckplatte und zwischen diesen angeordnete Hubscherenarme, wobei Enden der Hubscherenarme jeweils in an der Boden- bzw. Deckplatte angeordneten Führungen beweglich geführt ausgebildet sind und wobei die gleichorientierten Enden zweier zueinander horizontal beabstandeter Hubscherenarme durch eine Welle miteinander verbunden ausgebildet sind, wobei die Führungen jeweils als Zahnstange ausgebildet sind und die Welle jeweils im Bereich eines Wellenendes eine Zahnung aufweist, dadurch gelöst, dass die Zahnung in die Welle eingearbeitet ist, wobei die Enden der Hubscherenarme auf der Bodenplatte aufliegend und auf dieser verschiebbar gelagert sind, während die Welle mit den Zahnrädern lediglich in die Zahnstangen eingreifend, nicht aber auf diesen aufliegend ist, oder dass die Zahnung als mindestens ein Zahnrad ausgebildet ist und drehfest mit der Welle verbunden ist, wobei zum mindestens einen Zahnrad jeweils mindestens ein Rollrad vorgesehen ist, wobei das Rollrad drehfest mit der Welle verbunden ist wobei das Rollrad direkt auf der Bodenplatte oder in einer darin eingearbeiteten Führungsnut abrollbar ausgebildet ist, und wobei ein Durchmesserunterschied zwischen Rollrad und Zahnrad derart gewählt ist, dass die Belastung vom Rollrad getragen wird und das Zahnrad in die Zahnstange greifend ist.

Das erfindungsgemäße Hubscherensystem weist eine Boden- und eine Deckplatte auf, die insbesondere aus Kunststoff hergestellt sein können. Alternativ können auch andere Materialien verwendet werden, allerdings erweist sich Kunststoff aufgrund des geringen Preises und der zufriedenstellenden Stabilität und Wasserfestigkeit als besonders vorteilhaft. Erfindungsgemäß weist die Deckplatte dabei eine Sitzmulde auf, in der der Anwender Platz findet. Alternativ kann auch ein Sitz durch Befestigungsmittel an der Deckplatte angebracht sein, sodass eine derartige Sitzmulde nicht notwendig ist. Auch die im Stand der Technik bekannten Führungen sind für das erfindungsgemäße Hubscherensystem essentiell, wobei die Hubscherenarme in den Führungen verschiebbar beweglich angeordnet sind. Das erfindungsgemäße Hubscherensystem weist eine Verbindungsachse zwischen zwei gleich orientierten, in Bezug auf die Platten verschieblichen Hubscherenarmen auf, also vorne unten und vorne oben. Die Welle kann erfindungsgemäß auf beliebiger Höhe der Hubscherenarme angeordnet sein, erfindungsgemäß ist aber eine Welle an den auf der Boden- und/oder Deckplatte verschieblichen, bzw. entlangfahrenden Hubscherenarmenden besonders vorteilhaft, die eine möglichst geringe Distanz zur Boden- bzw. Deckplatte aufweist. Hierdurch kann die Welle selber zumindest teilweise zur Führung an der Bodenund/oder Deckplatte eingesetzt werden. Hierzu ist mit großem Vorteil vorgesehen, dass die Welle im Bereich der jeweiligen Wellenden eine Zahnung aufweist, die jeweils in eine als Zahnstange ausgebildete Führung der Boden- und/oder Deckplatte eingreifend und an dieser abrollbar geführt ist. Durch die ineinandergreifenden Zahnungen sind die Hubscherenarme gegen unerwünschtes Abrollen beispielsweise durch Materialverformungen, aber auch zu einem gewissen Ausmaß gegen Verschiebungen in Richtung vertikal zur Scherrichtung resistent. Dies führt zu einer formschlüssigen, verschiebungssicheren und steifen Führung der Hubscherenarme in den Führungen, eine Schieflage der Deckplatte wird mit großem Vorteil vermieden. Die Zahnung kann dabei ein- oder mehrstückig mit der Welle sein, sie kann als Anformung oder als Zahnrad oder Zahnradabschnitt ausgebildet sein. Eine in die Welle mit eingearbeiteter Zahnung ist dabei unkompliziert und entsprechend günstig in der Herstellung. Die Welle ist beweglich in den Zahnstangen geführt, wobei die in die Welle eingearbeiteten Zähne in die Ausnehmungen der Zahnstangen eingreifend sind. Die Welle ist drehbar in den Hubscherenarmen gelagert, sodass die Welle bei einem Aus- oder Einfahren der Hubscheren entlang der Zahnstangen abrollbar ist, wodurch beide Seiten der Welle gleichzeitig abrollbar sind, sodass die Deckplatte auch bei einseitigen Belastungen gleichmäßig heb- oder sinkbar ist. Durch die lediglich auf der Bodenplatte aufliegenden Enden der Hubscherenarme, welche auf dieser verschiebbar gelagert sind, während die Welle mit der Zahnung lediglich in die Zahnstangen eingreifend, nicht aber auf diesen aufliegend ist, werden eine erhöhte Lebensdauer der Zahnung und Zahnstange und ein einfaches Abrollen mit möglichst wenig Reibung gewährleistet.

Die Ausbildung der Zahnung als drehfest mit der Welle verbundenes Zahnrad ermöglicht bei einer drehbar an den Hubscherenarmen gelagerten Welle, eine erfindungsgemäß gleiche Lagerung der Zahnräder auf beiden Seiten, sodass ein gleichmäßiges Abrollen der Zahnräder ermöglicht und auch bei einer einseitigen Belastung des Systems ein gleichmäßiges Heben oder Senken der Deckplatte ermöglicht ist.

Das Vorsehen jeweils mindestens eines Rollrades zum mindestens einen Zahnrad wobei das Rollrad drehfest mit der Welle verbunden ist, ermöglicht es erfindungsgemäß, dass das Rollrad die auf die Deckplatte wirkende Belastung über die Hubscherenarme auf die Bodenplatte überträgt, während das Zahnrad in die Zahnstange greift. Dabei ist es entscheidend, dass das Zahnrad von eben dieser Belastung entlastet wird, um eine erhöhte Lebensdauer des Zahnrads und der Zahnstange und ein einfaches Abrollen mit möglichst wenig Reibung zu gewährleisten. Das Rollrad kann dabei direkt auf der Boden- und/oder Deckplatte oder in einer darin eingearbeiteten Führungsnut abrollbar ausgebildet sein. Entsprechend ist der Durchmesserunterschied zwischen Rollrad und Zahnrad so anzupassen, dass die Belastung vom Rollrad getragen wird und das Zahnrad in die Zahnstange greifend ist.

In Ausgestaltung der Erfindung ist es vorgesehen, dass das mindestens eine Zahnrad formschlüssig mit der Welle verbunden ist. Dies ermöglicht ein besonders gleichmäßiges, beidseitiges Abrollen der Zahnräder und Schieflagen der Deckplatte werden vermieden.

Weiterhin ist es gemäß einer vorteilhaften Ausgestaltung der Erfindung vorgesehen, dass das Rollrad einteilig mit dem Zahnrad ist. Erfindungsgemäß ist es besonders vorteilhaft, wenn Zahnrad und Rollrad einteilig sind, allerdings sind sonstige Verbindungen zwischen Zahnrad und Rollrad ebenfalls erfindungsgemäß. Auch ein vom Zahnrad gesondertes drehfestes Befestigen des Rollrads auf der Welle ist erfindungsgemäß vorgesehen.

In Weiterbildung der Erfindung ist vorgesehen, dass wenigstens ein Zahnrad in einem gabelförmig ausgebildeten Ende eines Hubscherenarms geführt ausgebildet ist. Dadurch wird ein zur Welle axiales Verschieben der Zahnräder entgegengewirkt. Insgesamt wird das Hubscherensystem durch diese Ausgestaltung deutlich stabilisiert und für den Benutzer deutlich angenehmer, da insbesondere horizontalen Instabilitäten entgegengewirkt wird.

Es wird weiter eine vorteilhafte Ausgestaltung der Erfindung vorgeschlagen, nach der die Zahnstange mit der Boden- und/oder Deckplatte einteilig verbunden ist, insbesondere in diese eingeformt ist. Insbesondere in der Herstellung des Boden- und/oder Deckenplatte wird die Erfindung durch eine derartige Ausgestaltung deutlich günstiger und einfacher in der Umsetzung.

Weiterhin ist in Ausgestaltung der Erfindung vorgesehen, dass die Zahnstange als Separatteil ausgebildet und in eine entsprechende Aufnahme der jeweiligen Platte einsetzbar ggf. auch umspritzbar, ist und aus einem Material besteht, welches ausgewählt ist aus der Gruppe: Kunststoffe, insbesondere PA oder POM, Metalle und Legierungen. Erfindungsgemäß wird eine derartig ausgestaltete Zahnstange in eine entsprechende Ausnehmung in der Boden- und/oder Deckplatte eingesetzt und mit dieser stoff- oder formschlüssig verbunden. Vorteilhaft ist dabei, dass das Material der Zahnstange nicht dem der Bodenund/oder Deckplatte entsprechen muss. Vielmehr kann hier aus Stabilitäts- und Verschleißgründen ein Material verwendet werden, welches resistenter gegen Reibungen ist.

Von besonders großem Vorteil ist es bei der vorliegenden Erfindung, wenn die Welle Torsionskräfte aufnehmend ist und/oder aus einem Metall gebildet ist. Hierdurch wird ein Verdrehen der Hubscherenarme und damit der Deckplatte in Relation zur Bodenplatte verhindert. Auch einer Verschiebung in Scherrichtung, beispielsweise durch Materialverformungen wird entgegengewirkt, da die Hubscherenarme in Scherrichtung fest miteinander gekoppelt sind und die Kräfte in Scherrichtung auch bei einer ungleichmäßigen Gewichtsverteilung auf der Deckplatte oder auf dem darauf befindlichen Sitz auf beide Hubscherenarme weitestgehend gleichmäßig verteilt werden.

In Weiterbildung der Erfindung ist ebenfalls vorgesehen, dass die Welle im Querschnitt mehreckig, insbesondere vier- oder sechseckig ausgebildet ist. Eine derartige Ausgestaltung der Welle erlaubt ein einfaches Auf- und Abstecken der Zahnräder und Rollräder, welche so ohne weitere Befestigungsmittel drehfest mit der Welle verbunden sind.

In Weiterbildung der Erfindung ist vorgesehen, dass die Führungen an Boden -und/oder Deckplatte zusätzlich als Umgriff für ein Wellenende ausgebildet sind. Derartige Führungen verhindern ein Ausspringen der Wellen aus den Zahnstangen bei Erschütterungen oder Verschiebungen und gewährleisten eine gleichbleibende Justierung, nach der die Welle an beiden Wellenden in einer Zahnung auf gleicher Höhe eingreifend ist. Eine derartige Führung wirkt auch gegen ungewöhnlich hohe Kraftspitzen auf die Hubscherenarme, wie sie beispielsweise bei Fehlbelastungen auftreten können. Die Zahnstange kann dabei bei einem oder beiden Umgriffen an der der Boden- beziehungsweise Deckplatte gegenüberliegenden Seite des Umgriffs angebracht sein.

Desweiteren ist in Ausgestaltung der Erfindung vorgesehen, dass Hubscherenarme als Gleichteile ausgebildet sind. Gleichteile vereinfachen die Konstruktion und die Herstellung sowie die Lagerhaltung.

In einer weiteren Ausgestaltung der Erfindung ist es vorgesehen, dass die Hubscherenarme aus einem Kunststoff gebildet sind, beispielsweise einem PA mit Glasfaser. Diese sind ausreichend stabil und wasserfest.

Schließlich ist erfindungsgemäß noch vorgeschlagen, die Hubscherenarme einer Seite an einer gemeinsamen Verbindungsachse in ihrem Mittenbereich derart aneinander anliegend anzuordnen, dass die Hubscherenarme einer Seite an einer gemeinsamen Verbindungsachse in ihrem Mittenbereich derart aneinander anliegend ausgebildet sind, dass ein Abstand zwischen den aufeinander zuweisenden Seiten der jeweiligen Hubscherenarme weniger als 1 mm beträgt, insbesondere deutlich weniger als 1 mm beträgt. Eine derartige Ausgestaltung dient der weiteren Stabilisierung des Hubscherensystems, insbesondere in horizontaler Richtung und vor allem in nur geringfügig oder halb ausgefahrenen Zustand, da in einem derartigen Zustand eine so große Überschneidung der Hubscherenarme vorliegt, dass die sich gegenseitig überschneidenden Flächen aufgrund des geringen Abstands ohne größere Verformungen bei hohen Belastungen gegenseitig stützen können.

Die der Erfindung zugrunde liegende Aufgabe wird ebenfalls durch einen Badewannenlifter, aufweisend ein Hubscherensystem gemäß den vorangegangenen Beschreibungen, gelöst.

Die Erfindung wird in einer bevorzugten Ausführungsform unter Bezugnahme auf folgende Figuren beispielhaft beschrieben, wobei weitere vorteilhafte Einzelheiten den Figuren zu entnehmen sind. Funktionsmäßig gleiche Teile sind dabei mit den gleichen Bezugszeichen versehen.

Die Figuren zeigen im Einzelnen:
- Figur 1:: Schematische Ansicht des Hubscherensystems;
- Figur 2:: Seitenansicht eines Wellenendes und der Führung gemäß einer ersten Ausführungsform;
- Figur 3:: Seitenansicht der Welle gemäß zwei verschiedenen erfindungsgemäßen Ausführungsformen;
- Figur 4:: Seitenansicht eines Endes eines Hubscherenarms gemäß einer erfindungsgemäßen Ausführungsform.

**Figur 1** zeigt eine schematische Ansicht eines Hubscherensystems 1 gemäß einer ersten erfindungsgemäßen Ausführungsform. Die Hubscherenarme 4 sind so ausgebildet, dass sie den Abstand zwischen Bodenplatte 2 und Deckplatte 3, welche erfindungsgemäß eine Sitzmulde aufweisen kann, verändernd sind. Dabei sind die hinteren, in der rechten Bildhälfte dargestellten Enden 5 der Hubscherenarme 4 an der Boden- 2 und der Deckplatte 3 drehbar befestigt, sodass eine ordnungsgemäße Scherbewegung möglich ist. Entsprechend sind die anderen, vorderen Enden 5 der Hubscherenarme 4 verschiebbar gelagert. Um eine Verschiebung vertikal zur Scherrichtung zu verhindern, sind erfindungsgemäß Führungen 6 an den Seiten der Boden- 2 und der Deckplatte 3 vorgesehen. Weiterhin ist vorgesehen, dass die vier vorderen Enden 5 der Hubscherenarme 4 paarweise jeweils durch eine Welle 7 miteinander verbunden sind, wobei die Welle 7 drehbar an den Enden 5 der Hubscherenarme 4 gelagert ist. Dadurch sind die Hubscherenarme 4 so miteinander verbunden, dass eine Kraftübertragung möglichst gleichmäßig auf beide Seiten durchgeführt wird. Dazu ist es von Vorteil, wenn die Welle 7 aus einem Metall gebildet ist und Torsionskräfte aufnehmend ist, sodass eine Verdrehung des Hubscherensystems 1 verhindert und ein gleichmäßiges Auf- und Abfahren des Systems 1 ermöglicht ist. Weiterhin ist es vorteilhaft, wenn die Zahnungen 10 auf beiden Seiten der Welle 7 in der gleichen Position befindlich sind, sodass Torsionskräfte auf die Hubscherenarme 4 verhindert werden, die eine dauerhafte Verdrehung oder Verspannung der Hubscherenarme 4 verursachen könnten. Erfindungsgemäß ist weiter vorgesehen, dass an der Bodenplatte 2 und/oder an der Deckplatte 3 mindestens eine Zahnstange 8 angeordnet ist, in die eine Zahnung 10 an der Welle 7 eingreifend ist. So wird weiter ein Wegrutschen und Verdrehen des Systems 1 verhindert. Erfindungsgemäß ist es von besonderem Vorteil, wenn sowohl an der Bodenplatte 2 als auch an der Deckplatte 3 jeweils zwei Zahnstangen 8 angeordnet sind, idealerweise an den Wellenenden 9 und den Führungen 6. In dem in **Figur 1** dargestellten Ausführungsbeispiel sind diese Führungen 6 dazu als Umgriffe 13 ausgestaltet, welche ein Austreten der Zahnung 10 der Welle 7 aus der Zahnstange 8 und somit ein ungewolltes Verstellen der Stellung des Systems 1 verhindern. Die Zahnung 10 kann erfindungsgemäß verschiedene Formen annehmen. So kann die Zahnung gemäß einer Ausführungsform in die Welle 7 eingearbeitet sein. Dabei kann die in die Welle 7 gearbeitete Zahnung 10 lediglich in den Wellenenden 9 vorhanden sein oder aber als auf die gesamte Breite der Welle 7 eingearbeitete Zahnung 10 ausgebildet sein. Alternativ kann gemäß einer weiteren Ausführungsform vorgesehen sein, dass die Zahnung 10 als ein auf die Welle 7 aufgestecktes, oder anderweitig daran befestigtes Zahnrad 12 ausgebildet ist. So kann das Zahnrad 12 erfindungsgemäß einteilig mit der Welle 7 sein. Um die Zahnräder 12 zu Entlasten und somit eine längere Lebensdauer und ein reibungsfreies Abrollen der Zahnräder 12 zu gewährleisten, können die Enden 5 der Hubscherenarme 4 so ausgebildet sein, dass sie auf der Boden- 2 und/oder Deckplatte 3 verschiebbar gelagert sind, beispielsweise in einer Führungsnut 17. Um die Scherbewegung der Hubscherenarme 4 zu ermöglichen, weisen die Hubscherenarme 4 im Mittenbereich 15 eine Ausnehmung für je eine Verbindungsachse 14 auf, welche jeweils die beiden Hubscherenarme 4 einer Seite miteinander verbindend sind. Das Bezugszeichen 16 bezeichnet dabei den Abstand zwischen den gepaarten Hubscherenarmen 4, welcher erfindungsgemäß möglichst gering gehalten ist. Die Zahnstangen 8 an der Bodenplatte 2 und der Deckplatte 3 sind vorteilhaft so angeordnet, dass sie nicht bis an den Rand der Boden- 2 und Deckplatte 3 reichen sondern vielmehr zurückgesetzt sind, da so mögliche Verletzungen durch Einklemmen der Hände in der Führung 6 verhindert werden: Befindet sich das System 1 im eingefahrenen Zustand, so reicht das die Zahnung 10 enthaltende Element nicht bis an den vorderen Rand der Boden- 2 bzw. Deckplatte 3, sodass selbst beim Umgreifen der Boden- 2 bzw. Deckplatte 3 durch eine Bedienerhand die Finger nicht bis zur Zahnung 10 reichen. Erfindungsgemäß ist dennoch auch eine derartige Positionierung der Zahnstange 8 in der Bodenplatte 2.

Außerdem können weitere Seitenklappen vorgesehen sein, die den Bereich der Führungen 6 und Zahnstangen 8 abdeckend sind.

**Figur 2** zeigt eine Seitenansicht eines Wellenendes 9 und der Führung 6 gemäß einer ersten Ausführungsform. Genauer wird hier das Wellenende 9 und die Führung 6 an der Bodenplatte 2 gezeigt, wobei die Deckplatte eine gleiche Anordnung aufweisen kann. Die Führung 6 ist auch hier als Umgriff 13 ausgestaltet. Alternativ kann die Führung 6 eine einfache Seitenwand darstellen, während die Zahnstange an der Boden- 2 oder Deckplatte 3 angeordnet ist. Die Zahnstange 8 ist in der in **Figur 2** gezeigten Ausführungsform nicht an der Bodenplatte 2, sondern vielmehr an der der Bodenplatte 2 gegenüberliegenden Seite des Umgriffs 13 angeordnet. Durch eine derartige Anordnung kann die Zahnung 10 an der Welle 7 von einer Druckbelastung befreit werden, die ansonsten durch eine Anordnung der Zahnstange 8 an der Bodenplatte 2 vorhanden sein könnte. Dies entlastet die Zahnung 10 und die Zahnstange 8, sodass mit einem geringeren Abrieb/Verschleiß zu rechnen ist. Demnach liegt die Belastung wie in **Figur 2** ersichtlich auf dem Ende 5 der Hubscherenarme 4, welche in einer in der Bodenplatte 2 und Deckplatte 3 eingearbeitete Führungsnut 17 bewegbar gelagert sind. In dem hier gezeigten Ausführungsbeispiel ist die Welle 7 oder Welle 11 mit einem Zahnrad 12 ausgestattet, welches in die Zahnstange 8 eingreifend gelagert ist. Besonders vorteilhaft ist es, wenn die Hubscherenarme 4 so miteinander verbunden sind, dass ein möglichst geringer Abstand 16 zwischen den Hubscherenarmen 4 herrscht. Vorteilhaft wird dies erfindungsgemäß durch einteilige Hubscherenarme 4 bewerkstelligt, die zueinander identisch ausgebildet sind. Weiterhin wird eine derartige Ausgestaltung durch ein Abschwächen oder gar Auslöschen der Torsionskräfte ermöglicht. Vorteilhaft wird dadurch zum einen Platz eingespart und zum anderen die Wahrscheinlichkeit von Verklemmungen verringert.

**Figur 3** zeigt eine Seitenansicht der Welle 7 gemäß zwei verschiedenen erfindungsgemäßen Ausführungsformen. Die obere Ausführungsform sieht Zahnräder 12 mit Zahnungen 10 vor, die auf die Wellenenden 9 aufgeschoben sind. Erfindungsgemäß ist es dann von besonders großem Vorteil, wenn die Welle 7 im Querschnitt mehreckig, insbesondere sechseckig oder viereckig ausgebildet ist, da so ein einfaches Aufschieben bei einer zur Welle 7 korrespondierenden Form des Zahnrads 12 eine einfache drehfeste Verbindung zwischen Welle 7 und Zahnrad 12 herstellt. Dabei steht die Zahnung 10 von der Welle 7 ab, wie es in **Figur 3** in einer axialen Schnittansicht ersichtlich ist. Alternativ zum Zahnrad ist es erfindungsgemäß, dass die Zahnung 10 wie in der zweiten hier gezeigten Ausführungsform in die Welle 7 eingearbeitet ist. Dabei kann die Zahnung 10 nur in die Wellenenden 9 eingearbeitet sein, oder aber über die gesamte Länge der Welle 7 erstreckend sein. Wie in der axialen Schnittansicht ersichtlich, weist die Zahnung 10 in diesem Beispiel einen gleichen maximalen Radius auf wie die Welle 11.

**Figur 4** zeigt eine Seitenansicht eines Endes 5 eines Hubscherenarms 4 gemäß einer erfindungsgemäßen Ausführungsform. Während die Enden 5 der Hubscherenarme 4 in den in **Figuren 1-3** in einer Schiene geführt waren und die Zahnungen 10 auch in Form von Zahnrädern 12 unbelastet in den Zahnstangen 8 geführt waren, wird das Hubscherensystem 1 in dem in Figur 4 gezeigten Ausführungsbeispiel durch das Rollrad 11 gestützt, welches in der Führungsnut 17 beweglich ausgebildet ist. Dabei ist es erfindungsgemäß, dass das Rollrad 11 und das Zahnrad 12 einteilig sind oder miteinander verbunden sind. Auch eine Verbindung lediglich über die gemeinsame Kopplung durch die Welle 7 ist erfindungsgemäß. Dabei ist es vorgesehen, dass sowohl Zahnrad 12 als auch Rollrad 11 drehfest mit der Welle 7 verbunden sind, sodass das Rollrad 11 in der Führungsnut 17 rollend gelagert ist, während das Zahnrad 12 in der Zahnstange 8 laufend gelagert ist. Die Zahnung 10 greift dabei in die

Zahnstange ein, während die Hubscherenarme 4 durch die Zahnung 10 und das in der Zahnstange 8 laufende Zahnrad 12 auf diesen abrollen. Erfindungsgemäß ist das Ende 5 der Hubscherenarme 4 gabelförmig ausgebildet, sodass das Zahnrad 12 und das Rollrad 11 dazwischen aufgenommen sind und durch die Welle 7 durchsetzt ist. Das Wellenende 9 kann dabei je nach Art der Befestigung der Welle 7 an dem Ende 5 des Hubscherenarms 4 von der Gabel abstehen. Alternativ zu der in **Figur 4** abgebildeten Ausführungsform, bei der das Rollrad 11 durchmessergrößer ausgebildet ist als das Zahnrad 12, kann auch das Zahnrad 12 je nach Ausgestaltung der Boden- 2 und/oder Deckplatte 3 und der Zahnstange 8 durchmessergrößer sein als das Rollrad 11 oder beide derselben Durchmesser aufweisen solange durch Gestaltung der zugehörigen Lauffadenhöhe sichergestellt ist, dass die Last von dem Rollrad 11 getragen ist. Dabei ist es erfindungsgemäß lediglich vorgesehen, dass die Belastung vom Rollrad 11 getragen wird und das Zahnrad 12 nachwievor in die Zahnstange 8 greifend ist.

### BEZUGSZEICHENLISTE

- 1: Hubscherensystem
- 2: Bodenplatte
- 3: Deckplatte
- 4: Hubscherenarm
- 5: Enden
- 6: Führung
- 7: Welle
- 8: Zahnstange
- 9: Wellenende
- 10: Zahnung
- 11: Rollrad
- 12: Zahnrad
- 13: Umgriff
- 14: Verbindungsachse
- 15: Mittenbereich
- 16: Abstand
- 17: Führungsnut

## Patentansprüche

1. Hubscherensystem (1) für Badewannenlifter, aufweisend eine Bodenplatte (2) und eine Deckplatte (3) und zwischen diesen angeordnete Hubscherenarme (4), wobei Enden (5) der Hubscherenarme (4) jeweils in an der Boden- bzw. Deckplatte (2, 3) angeordneten Führungen (6) beweglich geführt ausgebildet sind und wobei die gleichorientierten Enden (5) zweier zueinander horizontal beabstandeter Hubscherenarme (4) durch eine drehbar gelagerte Welle (7) miteinander verbunden ausgebildet sind, wobei die Führungen (6) jeweils als Zahnstange (8) ausgebildet sind und die Welle (7) jeweils im Bereich eines Wellenendes (9) eine Zahnung (10) aufweist, **dadurch gekennzeichnet,**
**dass** die Zahnung (10) in die Welle (7) eingearbeitet ist, wobei die Enden der Hubscherenarme (4) auf der Bodenplatte (2) aufliegend und auf dieser verschiebbar gelagert sind, während die Welle (7) mit den Zahnrädern (12) lediglich in die Zahnstangen (8) eingreifend, nicht aber auf diesen aufliegend ist,
oder dass die Zahnung (10) als mindestens ein Zahnrad (12) ausgebildet ist und drehfest mit der Welle (7) verbunden ist, wobei zum mindestens einen Zahnrad (12) jeweils mindestens ein Rollrad (11) vorgesehen ist, wobei das Rollrad (11) drehfest mit der Welle (7) verbunden ist wobei das Rollrad direkt auf der Bodenplatte oder in einer darin eingearbeiteten Führungsnut abrollbar ausgebildet ist, und wobei ein Durchmesserunterschied zwischen Rollrad (11) und Zahnrad (12) derart gewählt ist, dass die Belastung vom Rollrad (11) getragen wird und das Zahnrad (12) in die Zahnstange (8) greifend ist.

2. Hubscherensystem (1) gemäß Anspruch 1, **dadurch gekennzeichnet, dass** das mindestens eine Zahnrad (12) formschlüssig mit der Welle verbunden ist.

3. Hubscherensystem (1) gemäß Anspruch 1 oder 2, **dadurch gekennzeichnet, dass** das Rollrad (11) einteilig mit dem Zahnrad (12) ist.

4. Hubscherensystem (1) gemäß einem der vorherigen Ansprüche, **dadurch gekennzeichnet, dass** wenigstens ein Zahnrad (12) in einem gabelförmig ausgebildeten Ende (5) eines Hubscherenarms (4) geführt ausgebildet ist.

5. Hubscherensystem (1) gemäß einem der vorherigen Ansprüche, **dadurch gekennzeichnet, dass** die Zahnstange (8) mit der Boden-(2) und/oder Deckplatte (3) einteilig verbunden ist.

6. Hubscherensystem (1) gemäß einem der vorherigen Ansprüche, **dadurch gekennzeichnet, dass** die Zahnstange (8) als Einzelteil ausgebildet ist und aus einem Material besteht, welches ausgewählt ist aus der Gruppe: Kunststoffe, insbesondere PA oder POM, Metalle, insbesondere Aluminium, Gummis.

7. Hubscherensystem (1) gemäß einem der vorherigen Ansprüche, **dadurch gekennzeichnet, dass** die Welle (7) Torsionskräfte aufnehmend ist und/oder aus einem Metall gebildet ist.

8. Hubscherensystem (1) gemäß einem der vorherigen Ansprüche, **dadurch gekennzeichnet, dass** die Welle (7) im Querschnitt mehreckig, insbesondere vier- oder sechseckig ausgebildet ist.

9. Hubscherensystem (1) gemäß einem der vorherigen Ansprüche, **dadurch gekennzeichnet, dass** die Führungen (6) zusätzlich als Umgriff (13) für ein Wellenende (9) ausgebildet sind.

10. Hubscherensystem (1) gemäß einem der vorherigen Ansprüche, **dadurch gekennzeichnet, dass** Hubscherenarme (4) als Gleichteile ausgebildet sind.

11. Hubscherensystem (1) gemäß einem der vorherigen Ansprüche, **dadurch gekennzeichnet, dass** die Hubscherenarme (4) aus einem Kunststoff gebildet sind, beispielsweise einem PA mit Glasfaser.

12. Hubscherensystem (1) gemäß einem der vorherigen Ansprüche, **dadurch gekennzeichnet, dass** die Hubscherenarme (4) einer Seite an einer gemeinsamen Verbindungsachse (14) in ihrem Mittenbereich (15) derart aneinander anliegend ausgebildet sind, dass ein Abstand (16) zwischen den aufeinander zuweisenden Seiten der jeweiligen Hubscherenarme (4) weniger als 1 mm beträgt, insbesondere deutlich weniger als 1 mm beträgt.

13. Badewannenlifter, aufweisend ein Hubscherensystem (1) gemäß einem der vorherigen Ansprüche.

## Claims

1. A scissor lift system (1) for a bath lift, comprising a bottom plate (2) and a cover plate (3), as well as scissor lift arms (4) arranged between these plates, wherein ends (5) of the scissor lift arms (4) respectively are movably guided in guides (6) arranged on the bottom and cover plates (2, 3), wherein the identically oriented ends (5) of two scissor lift arms (4), which are horizontally spaced apart from one another, are connected to one another by a rotatably mounted shaft (7), and wherein the guides (6) respectively are realized in the form of a toothed rack (8) and the shaft (7) respectively has a toothing (10) in the region of a shaft end (9), **characterized in**
**that** the toothing (10) is machined into the shaft (7), wherein the ends of the scissor lift arms (4) are mounted so as to rest on the bottom plate (2) and to be displaceable thereon whereas the shaft (7) with the toothed wheels (12) merely engages into the toothed racks (8), but does not rest thereon,
or that the toothing (10) is realized in the form of at least one toothed wheel (12) and connected to the shaft (7) in a rotationally rigid manner, wherein at least one rolling wheel (11) respectively is provided for the at least one toothed wheel (12), wherein the rolling wheel (11) is connected to the shaft (7) in a rotationally rigid manner, wherein the rolling wheel is designed so as to be rollable directly on the bottom plate or in a guide groove machined therein, and wherein a diameter difference between the rolling wheel (11) and the toothed wheel (12) is chosen in such a way that the load is carried by the rolling wheel (11) and the toothed wheel (12) engages into the toothed rack (8).

2. The scissor lift system (1) according to claim 1, **characterized in that** the at least one toothed wheel (12) is positively connected to the shaft.

3. The scissor lift system (1) according to claim 1 or 2, **characterized in that** the rolling wheel (11) is realized integrally with the toothed wheel (12).

4. The scissor lift system (1) according to one of the preceding claims, **characterized in that** at least one toothed wheel (12) is designed so as to be guided in a fork-shaped end (5) of a scissor lift arm (4).

5. The scissor lift system (1) according to one of the preceding claims, **characterized in that** the toothed rack (8) is integrally connected to the bottom plate (2) and/or cover plate (3).

6. The scissor lift system (1) according to one of the preceding claims, **characterized in that** the toothed rack (8) is realized in the form of an individual component and consists of a material that is selected from the following group: plastics, particularly PA or POM, metals, particularly aluminum, and rubbers.

7. The scissor lift system (1) according to one of the preceding claims, **characterized in that** the shaft (7) absorbs torsional forces and/or is made of a metal.

8. The scissor lift system (1) according to one of the preceding claims, **characterized in that** the shaft (7) has a polygonal cross section, particularly a quadrangular or hexagonal cross section.

9. The scissor lift system (1) according to one of the preceding claims, **characterized in that** the guides (6) are additionally realized in the form of a wraparound (13) for a shaft end (9) .

10. The scissor lift system (1) according to one of the preceding claims, **characterized in that** the scissor lift arms (4) are realized in the form of identical components.

11. The scissor lift system (1) according to one of the preceding claims, **characterized in that** the scissor lift arms (4) are made of a plastic, e.g. of a PA with glass fibers.

12. The scissor lift system (1) according to one of the preceding claims, **characterized in that** the scissor lift arms (4) of one side are on a common connecting axis (14) designed so as to abut one another in their central region (15) such that a distance (16) between the facing sides of the respective scissor lift arms (4) amounts to less than 1 mm, particularly significantly less than 1 mm.

13. A bath lift comprising a scissor lift system (1) according to one of the preceding claims.

## Revendications

1. Système de cisailles de levage (1) pour des sièges de bain élévateurs, comportant une plaque d'embase (2) et une plaque de recouvrement (3) et des bras (4) de cisaille de levage, placés entre ces dernières, des extrémités (5) des bras (4) de cisaille de levage étant guidées chacune de manière mobile dans des guidages (6) placés sur la plaque d'embase ou la plaque de recouvrement (2, 3) et les extrémités (5) d'orientation identique de deux bras (4) de cisaille de levage mutuellement écartés à l'horizontale étant conçues en étant assemblées par un arbre (7) logé en rotation, les guidages (6) étant conçus chacun en tant que crémaillère (8) et l'arbre (7) comportant respectivement dans la région d'une extrémité (9) d'arbre une denture (10), **caractérisé**
**en ce que** la denture (10) est incorporée dans l'arbre (7), les extrémités des bras (4) de cisaille de levage étant logées en reposant sur la plaque d'embase (2) et en étant déplaçables sur celle-ci, alors que par les roues dentées (12), l'arbre (7) s'engage uniquement dans les crémaillères (8), sans pourtant reposer sur celles-ci,
ou en ce que la denture (10) est conçue sous la forme d'au moins une roue dentée (12) et est assemblée de manière solidaire en rotation avec l'arbre (7), autour d'au moins une roue dentée (12) étant prévue chaque fois au moins une roulette (11), la roulette (11) étant assemblée de manière solidaire en rotation avec l'arbre (7), la roulette étant conçue de manière à pouvoir rouler directement sur la plaque d'embase ou dans une rainure de guidage incorporée dans celle-ci, et une différence de diamètre entre la roulette (11) et la roue dentée (12) étant sélectionnée de telle sorte que la charge soit portée par la roulette (11) et que la roue dentée (12) s'engage dans la crémaillère (8).

2. Système de cisailles de levage (1) selon la revendication 1, **caractérisé en ce que** l'au moins une roue dentée (12) est assemblée par complémentarité de forme avec l'arbre.

3. Système de cisailles de levage (1) selon la revendication 1 ou 2, **caractérisé en ce que** la roulette (11) est d'un seul tenant avec la roue dentée (12) .

4. Système de cisailles de levage (1) selon l'une quelconque des revendications précédentes, **caractérisé en ce qu'**au moins une roue dentée (12) est conçue en étant guidée dans une extrémité (5) conçue en forme de fourche d'un bras (4) de cisaille de levage.

5. Système de cisailles de levage (1) selon l'une quelconque des revendications précédentes, **caractérisé en ce que** la crémaillère (8) est assemblée d'un seul tenant avec la plaque d'embase (2) et / ou avec la plaque de recouvrement (3).

6. Système de cisailles de levage (1) selon l'une quelconque des revendications précédentes, **caractérisé en ce que** la crémaillère (8) est conçue sous la forme d'une pièce individuelle et est constituée d'une matière, laquelle est sélectionnée dans le groupe comprenant : les matières plastiques, notamment le PA ou le POM, les métaux, notamment l'aluminium, les caoutchoucs.

7. Système de cisailles de levage (1) selon l'une quelconque des revendications précédentes, **caractérisé en ce que** l'arbre (7) absorbe les forces de torsion et / ou est constitué d'un métal.

8. Système de cisailles de levage (1) selon l'une quelconque des revendications précédentes, **caractérisé en ce que** dans la section transversale, l'arbre (7) est conçu de forme polygonale, notamment de forme carrée ou hexagonale.

9. Système de cisailles de levage (1) selon l'une quelconque des revendications précédentes, **caractérisé en ce que** les guidages (6) sont conçus additionnellement sous la forme d'un élément de serrage (13) pour une extrémité (9) d'arbre.

10. Système de cisailles de levage (1) selon l'une quelconque des revendications précédentes, **caractérisé en ce que** des bras (4) de cisaille de levage sont conçus sous la forme de composants invariants.

11. Système de cisailles de levage (1) selon l'une quelconque des revendications précédentes, **caractérisé en ce que** les bras (4) de cisaille de levage sont constitués d'une matière plastique, par exemple d'un PA avec fibres de verre.

12. Système de cisailles de levage (1) selon l'une quelconque des revendications précédentes, **caractérisé en ce que** les bras (4) de cisaille de levage d'un côté sont conçues en étant adjacents l'un à l'autre sur leur zone médiane (15) sur un axe d'assemblage (14), de telle sorte qu'un écart (16) entre les côtés qui se font face des bras (4) de cisaille de levage respectifs soit inférieur à 1 mm, notamment soit nettement inférieur à 1 mm.

13. Sièges de bain élévateurs, comportant un système de cisailles de levage (1) selon l'une quelconque des revendications précédentes.
